# EUROPÄISCHE PATENTSCHRIFT

(11) **EP 0 787 979 B1**
(45) Veröffentlichungstag und Bekanntmachung des Hinweises auf die Patenterteilung: **26.04.2006**
(21) Anmeldenummer: 97101422.0
(22) Anmeldetag: 30.01.1997
(51) Int. Cl.: G01F 11/24

(54) **Spender für rieselfähige Produkte**
Dispenser for flowable products
Distributeur pour produits aptes à couler

(30) Priorität: 01.02.1996 DE 29601697 U
(43) Veröffentlichungstag der Anmeldung: 06.08.1997
(73) Patentinhaber: RPC Bramlage GmbH, 49393 Lohne (DE)
(72) Erfinder: Petzold, Werner, 49393 Lohne (DE); Südkamp, Ludger, 49393 Lohne (DE)
(74) Vertreter: Mey, Klaus-Peter

(56) Entgegenhaltungen:
- FR-A- 721 907
- GB-A- 2 177 681
- US-A- 2 584 781
- US-A- 2 944 707
- US-A- 4 832 235

## Beschreibung

Die Erfindung betrifft einen Spender für rieselfähige Produkte wie Granulate bzw. Pellets mit einem das Produkt aufnehmenden Vorratsbehälter mit einem Hals und einer daran anordenbaren Austragseinrichtung mit einem Spenderorgan.

Bekannte Spender für rieselfähige Produkte wie Salz- oder Pfefferstreuer besitzen üblicherweise keine Einrichtung zum Dosieren des Streugutes. Das Dosieren wird der Geschicklichkeit und Handhabung des Benutzers überlassen. Andererseits sind beim Stand der Technik beispielsweise aus dem Straßenwetterdienst sogenannte Drehteller - Streuvorrichtungen für Granulate bzw. Pellets oder Salz mit dosierbaren Austragsvorrichtungen sowie Zellenradschleusen bekannt. Weiterhin sind speziell in der Medizin Dosierspender für Pillen oder Tabletten bekannt, die bei Betätigung jeweils nur eine Pille oder Tablette austragen und bevorzugt für Einhandbedienung ausgebildet sind.

Aus der amerikanischen Patentschrift 4,832,235 ist eine kompakte Messvorrichtung für Würzmittel bekannt, um unterschiedliche Volumina des Würzmittels aus einem Vorratsbehälter austragen zu können. Hierzu enthält die zylinderförmig ausgebildete Messvorrichtung, die am Hals des Vorratsbehälters befestigt ist, verschiedene Röhren unterschiedlicher Durchmesser. Diese Röhren können durch Drehung um eine zentrale Achse einzeln in eine Füllposition und nach ihrer Füllung durch eine weitere Drehung zu einer zur Füllposition seitlich versetzten Ausgangsposition gebracht werden.

Auf medizinisch-therapeutischem oder hygienischem Gebiet werden gelegentlich rieselfähige Produkte eingesetzt, wie beispielsweise Abführprodukte in Form von Kömchen bzw. Pellets. Im Gegensatz zu einzeln dosierten Produkten in Form von Pillen, Tabletten oder folienförmigen Darreichungsformen sind solche rieselfähigen medizinischen Produkte für den Anwender nur schwierig zu dosieren. Gelegentlich werden einzeln dosierte pulverförmige Wirkstoffträger in einer Primärverpackung aus gefaltetem Papier in vorbestimmter Anzahl in einer Sekundärverpackung von der Pharmaindustrie geliefert. Nachteile solcher Darreichungsformen sind der verpackungstechnische Aufwand, der Anfall an Wegwerfmaterial und umständliche Handhabung.

Der Erfindung Liegt die Aufgabe zugrunde, einen Spender für rieselfähige Produkte wie Granulate bzw. Pellets der eingangs genannten Art anzugeben, der bei möglichst unkompliziertem Aufbau und probLemLoser Bedienbarkeit auch portionsweise dosierbare Einzelchargen des rieselfähigen Produktes austrägt, und zwar mit hoher volumetrischer Genauigkeit. Andererseits soll auch der Austrag von rieselfähigen Produkten ohne Dosierung im Streuverfahren möglich sein.

Die Lösung der Aufgabe gelingt bei einem Spender für rieselfähige Produkte der im Oberbegriff von Anspruch 1 angegebenen Art mit der Erfindung durch einen konstruktiven Aufbau entsprechend den kennzeichnenden Merkmalen von Anspruch 1.

Mit großem Vorteil stellt der Spender nach der Erfindung eine einfach zu handhabende und für den täglichen Gebrauch bestens geeignete sowie mit wirtschaftlichen, unkomplizierten Mitteln herstellbare Vorrichtung dar, mit deren Hilfe rieselfähige Produkte wie Granulate bzw. Pellets für den täglichen Gebrauch oder für die Applikation z. B. medizinischer bzw. hygienischer Wirkstoffe sowohl portionsweise mit exakt abgemessenem Volumen, als auch im Streuverfahren ausgetragen werden können.

Ausgestaltungen des Spenders sind entsprechend den Unteransprüchen vorgesehen.

Weitere Einzetheiten, Merkmale und VorteiLe werden anhand von Ausführungsbeispielen in Zeichnungen näher erläutert.

Es zeigen:
- Fig. 1: den austragsseitigen Bereich eines Vorratsbehälters für rieselfähige Produkte mit einer daran anordenbaren Austragseinrichtung im Schnitt,
- Fig. 2: die Austragseinrichtung mit Draufsicht auf das darin angeordnete Spenderorgan,
- Fig. 3: ein austragsseitiges Gehäuseteil der Austragseinrichtung in Draufsicht,
- Fig. 4: die Austragseinrichtung mit abgenommenem austragsseitigem Gehäuseteil im Schnitt,
- Fig. 5: das abgenommene austragsseitige Gehäuseteil in Draufsicht,
- Fig. 6: das austragsseitige Gehäuseteil im Schnitt entsprechend der Schnittebene VI-VI in Fig. 5.

Der in Figur 1 dargestellte Spender für rieselfähige Produkte wie Granulate oder Pellets weist einen spenderseitigen Bereich eines das Produkt aufnehmenden Vorratsbehälters (1) mit einem Hals (2) auf, an dem eine Austragseinrichtung (10) mit einem Spenderorgan (30) anordenbar ist. Die Austragseinrichtung (10) umfaßt ein am Hals (2) des Behälters (1) mit einem Kragen (16) anbringbares Gehäuse (11) mit wenigstens einer behälterseitigen Einlauföffnung (12) und wenigstens einer relativ zur Durchlaufrichtung seitlich dazu versetzten spenderseitigen Auslauföffnung (13). Innerhalb des Gehäuses (11) ist das damit zusammenwirkene Spenderorgan (30) mit wenigstens einer Dosierkammer (31) drehbar angeordnet.

Obwohl eine Positionsverschiebung des Spenderorgans (30) bei der gezeigten Ausführungsform durch eine Drehbewegung um die Mittelachse (x-x) das bevorzugte Konstruktionsprinzip darstellt, soll mit der Erfindung grundsätzlich nicht ausgeschlossen sein, daß ein Spenderorgan mit Dosierkammern auch durch lineares Verschieben in einem entsprechend ausgebildeten Gehäuse zwischen einer Einiaufposition einer Kammer und einer dazu versetzten Austragsposition der Kammer verwirklicht werden kann.

An der Außenfläche des Spenderorgans (30) ist eine Verschlußkappe (32) angeklipst und durch eine Arretierung (21) mit dieser undrehbar verbunden. Im Innenbereich der Verschlußkappe (32) ist ein Auffangbehälter (20) ausgbildet, dessen Auffangvolumina mit Teilstrichen (33) angegeben sind.

Um die einzelnen Dosiersteltungen des Spenderorgans (30) handfühlbar zu machen, ist zwischen dem Spenderorgan (30) und der zentralen Hülse (18) bzw. dem Klipsstift (19) des austragsseitigen Gehäuseteils (41) wenigstens ein Rastnocken (22) angeordnet.

Aus der Zusammenschau der Figuren 1 bis 3 geht hervor, daß das Gehäuse (11) bevorzugt kreisförmig ist und zwei das Spenderorgan (30) oben und unten abdeckbare, zu dessen Achse (x-x) quergerichtete Gehäuseteile (40, 41) aufweist.

Dazu zeigen die Figuren 2 und 3, ebenso wie die Figur 5, daß das Spenderorgan (30) - ebenso wie die Gehäuseteile (40 bzw. 41) - bevorzugt in vier Quadranten (I-IV) einteilbar sind und von diesen - in Umfangsrichtung des Gehäuses (11) gesehen -
Quadrant (I) einen ersten Sektor "Ruhestellung" und einen zweiten Sektor "Einlauf",
Quadrant (II) einen ersten Sektor "Ruhestellung" und einen zweiten Sektor "Auslauf",
Quadrant (III) einen ersten Sektor "Ruhestellung" und einen zweiten Sektor "Einlauf",
Quadrant (IV) einen ersten Sektor "Ruhestellung" und einen zweiten Sektor "Auslauf"

aufweist. Von diesen sind die Quadranten (I bis IV) der beiden Gehäuseteile (40, 41) des Gehäuses (11) jeweils um einen Winkelbetrag gegeneinander versetzt angeordnet. Infolge dieses Versatzes in Gehäuse-Umfangsrichtung erreicht jede Kammer (31) des Spenderorgans (30) entweder eine Einlaufposition oder eine Entleerungsposition, bzw. dazwischen eine Ruheposition, in welcher sie an beiden Enden abgeschlossen ist.

Das Spenderorgan (30, Fig. 2) weist beispielsweise vier Dosierkammern (31) auf, jeweils in 90°-Position, und ist dazwischen in 45°-Positionen jeweils für eine Ruheposition geschlossen ausgebildet. Das Gehäuseteil (41) unterhalb des Spenderorgans (30) - im Gegensatz zu diesem mit dem Gehäuseteil (40) undrehbar verbunden - besitzt gemäß Fig. 3 bevorzugt zwei Auslauföffnungen (13a, 13b), wogegen - mit dünnen gestrichelten Linien angedeutet - im Gehäuseteil (40) in 90°-Position dazwischenliegend - zwei Einlauföffnungen (12a und 12b) angeordnet sind.

Wie aus den Figuren 1 sowie 4 bis 6 zu ersehen ist, besteht das Gehäuse (11) aus den beiden Gehäuseteilen (40, 41), von welchen der behälterseitige Gehäuseteil (40) mit einem den Hals (2) des Behälters (1) umschließenden Kragen (16) und mit Mitteln zum Aufklipsen ausgebildet ist sowie mit einer sich gegen den austragsseitigen Gehäuseteil (41) öffnenden zentralen Hülse (18), in die ein am Gehäuseteil (41) vorhandener Klipsvorsprung (19) undrehbar einklipsbar ist.

Aus der Darstellung der Figuren 2 bis 5 geht hervor, daß entsprechend dem Spenderorgan (30) das Gehäuse (11) ebenfalls in kompatible Quadranten (I bis IV) seiner Gehäuseteile (40, 41) unterteilbar und in wenigstens je einem dieser Quadranten (I-IV) entweder eine Einlauföffnung (12a, 12b) des Gehäuseteils (40) oder im Gehäuseteil (41) wenigstens eine Auslauföffnung (13a, 13b) angeordnet ist, deren Konturen bevorzugt mit der Kontur einer Dosierkammer (31) übereinstimmen.

Der Spender nach der Erfindung eignet sich zum dosierenden Spenden rieselfähiger Produkte mit sehr exakter volumetrischer Dosierung. Seine Funktion bzw. Handhabung kann wie folgt kurz beschrieben werden:

In Gebrauchsbereitschaft steht der Spender auf dem Boden seines Vorratsbehälters (1), wobei dann die Austragseinrichtung (10) nach oben zeigt. Der Vorratsbehälter (1) enthält eine beliebige Menge rieselfähigen Gutes wie Granulat. Pellets oder Körnchen.

Zur Entnahme einer dosierten Menge rieselfähigen Gutes wird der Spender in die Hand genommen und mit der Austragseinrichtung (10) nach unten gewendet. Sodann wird - vorausgesetzt, das Spenderorgan (30) befand sich in VerschLußposition - dieses gegen Leichten Widerstand des Rastnockens (22) in Füllstellung gedreht, wobei in deckungsgleicher Position der Kammern (31) mit den Einlauföffnungen (12a, 12b) des Gehäuseteils (40) diese mit rieselfähigem Gut gefüllt werden. Bei einer weiteren Drehung um 45° gegen fühlbar geringen Widerstand der Rastnocken (22) gelangen die Kammern (31) des Spenderorgans (30) zunächst über die Ruhestellung, bei der sie oben und unten abgedeckt sind und kein Ein- oder Austrag von rieselfähigem Produkt stattfindet, in die in Fig. 2 gezeigte Auslauf-Stellung zweier Kammern (31), deckungsgleich mit den Auslaßöffnungen (13a, 13b, Fig. 3), wobei sich der Inhalt der Kammern in den Aufnahmebehälter (20) der Verschlußkappe (32) entleert. Dabei wird ein exakt abgemessener Volumenbetrag des rieselfähigen Gutes in den Aufnahmebehälter (20) eingetragen. Dessen volumetrische Menge ist nun an den Teilstrichen (33) ablesbar.

In einer alternativen Ausführung des Spenders kann der Gehäuseteil (41) in seinem ersten oder dritten Quadranten (I oder III) entsprechend einer Darstellung in Fig. 5 eine zusätztiche, mit einer Einlauföffnung (12) des Gehäuseteils (40) Lagemäßig in übereinstimmung bringbare Auslauföffnung (14) aufweisen, die im Zusammenwirken miteinander einen freien Durchgang ausbilden. Bei einer entsprechenden Drehstellung des Spenderorgans (30) kann dabei der Spender als Streuvorrichtung ohne Dosierung verwendet werden.

Der Spender ist unkompliziert, aus Kunststoff im Spritzverfahren mit relativ geringem technischen Produktionsaufwand herstellbar, Leicht montierbar und löst in optimaler Weise die eingangs gestellte Aufgabe.

## Patentansprüche

1. Spender für rieselfähige Produkte mit einem das Produkt aufnehmenden Vorratsbehälter (1) mit einem Hals (2) und einer daran angeordneten Austragsvorrichtung (10), die mit wenigstens einer behälterseitigen Einlauföffnung (12) und hierzu seitlich versetzt mit wenigstens einer austragsseitigen Auslauföffnung (13) versehen ist, sowie ein damit zusammenwirkendes, mit wenigstens einer Dosierkammer (31) ausgebildetes Spenderorgan (30), welches mit seiner Dosierkammer (n) (31) zwischen den Öffnungen (12, 13) drehbar angeordnet ist,
**dadurch gekennzeichnet, dass**
• das Spenderorgan (30) in einem kreisförmigen Gehäuse (11) angeordnet ist, das aus zwei das Spenderorgan (30) oben und unten abdeckbare, zu dessen Achse (x-x) quergerichtete Gehäuseteile (40, 41) besteht,
• von welchen das behälterseitige Gehäuseteil (40) einen den Hals (2) des Behälters (1) umschließenden Kragen (16) mit Mitteln zu Aufklipsen sowie eine gegen den austragsseitigen Gehäuseteil (41) sich öffnende zentrale Hülse (18) aufweist, in die ein am Gehäuseteil (41) vorhandener Klipsvorsprung (19) einklipsbar ist und
• das Spenderorgan (30) bevorzugt in vier Quadranten (I-IV) seiner Kreisform einteilbar ist und von diesen - in Umfangsrichtung des Gehäuses (11) gesehen
Quadrant (I) einen ersten Sektor "Ruhestellung" und einen zweiten Sektor "Einlauf",
Quadrant (II) einen ersten Sektor "Ruhestellung" und einen zweiten Sektor "Auslauf",
Quadrant (III) einen ersten Sektor "Ruhestellung" und einen zweiten Sektor "Einlauf",
Quadrant (IV) einen ersten Sektor "Ruhestellung" und einen zweiten Sektor "Auslauf",
aufweist, und das kompatible, mit den Quadranten (I-IV) des Spenderorgans (30) zusammenwirkende Quadranten (I-IV) des Gehäuses (11) jeweils um einen Winkelbetrag gegeneinander versetzt angeordnet sind.

2. Spender nach Anspruch 1, **dadurch gekennzeichnet, dass** in wenigstens je einem Quadranten (I-IV) des entsprechend dem Spenderorgan (30) in kompatible Quadranten (I-IV) unterteiltem Gehäuse (11) entweder eine Einlauföffnung (12) oder eine Auslauföffnung (13) angeordnet ist, deren Konturen bevorzugt mit der Kontur einer Dosierkammer (31) übereinstimmt.

3. Spender nach Anspruch 1 oder 2, **dadurch gekennzeichnet, dass** dem Spenderorgan (30) an seinem Umfang eine abnehmbare Verschlußkappe (32) mit einem darin ausgebildeten, bevorzugt mit Volumen-Teilstrichen (33) versehenen Auffangbehälter (20) aufklipsbar ist.

4. Spender nach Anspruch 1, 2 oder 3, **dadurch gekennzeichnet, dass** zwischen dem Spenderorgan (30) und der aufklipsbaren Verschlußkappe (32) mit Auffangbehälter (20) eine Arretierung (21) in Form einer Verdrehsicherung vorgesehen ist.

5. Spender nach einem oder mehreren der Ansprüche 1 bis 4, **dadurch gekennzeichnet, dass** zwischen dem Spenderorgan (30) und der zentralen Hülse (18) des behälterseitigen Gehäuseteils (40) wenigstens ein Rastnocken (22) angeordnet ist.

6. Spender nach einem oder mehreren der Ansprüche 1 bis 5, **dadurch gekennzeichnet, dass** der Gehäuseteil (41) in seinem ersten oder dritten Quadranten (I oder III) eine zusätzliche, mit einer Einlauföffnung (12) lagemäßig in Übereinstimmung bringbare Auslauföffnung (14) aufweist, die im Zusammenwirken einen freien Durchgang ausbilden.

## Revendications

1. Distributeur pour produits aptes à couler avec un réservoir (1) recevant le produit avec une gorge (2) et un dispositif d'extraction (10) disposé sur celle-ci et muni d'au moins un orifice de chargement (12) côté réservoir et au moins un orifice d'écoulement (13) côté extraction décalé latéralement par rapport à celui-ci, ainsi qu'avec un organe de distribution (30) muni d'au moins une chambre de dosage (31) qui coopère avec le dispositif d'extraction et est disposé avec sa (ses) chambre(s) de dosage (31) en rotation entre les ouvertures (12, 13),
**caractérisé en ce que**
- l'organe de distribution (30) est disposé dans un boîtier (11) circulaire comprenant deux parties de boîtier (40, 41) qui peuvent recouvrir l'organe de distribution (30) en haut et en bas et sont orientées transversalement à l'axe (x-x) de celui-ci,
- dont la partie de boîtier (40) côté réservoir présente un collet (16) entourant la gorge (2) du réservoir (1) avec des moyens à clipser ainsi qu'une douille centrale (18) s'ouvrant vers la partie de boîtier (41) côté extraction dans laquelle peut être clipsée une saillie de clip (19) prévue sur la partie de boîtier (41), et
- l'organe de distribution (30) peut être divisé de préférence en quatre quadrants (I-IV) de sa forme circulaire qui présentent respectivement
- dans la direction périphérique du boîtier (11) -
le quadrant (I) : un premier secteur « position de repos » et un deuxième secteur « chargement »,
le quadrant (II) : un premier secteur « position de repos » et un deuxième secteur « écoulement »,
le quadrant (III) : un premier secteur « position de repos » et un deuxième secteur « chargement »,
le quadrant (IV) : un premier secteur « position de repos » et un deuxième secteur « écoulement »,
et des quadrants (I-IV) du boîtier (11) compatibles coopérant avec les quadrants (I-IV) de l'organe de distribution (30) sont respectivement décalés les uns par rapport aux autres d'un montant angulaire.

2. Distributeur selon la revendication 1,
**caractérisé en ce que**
soit un orifice de chargement (12) soit un orifice d'écoulement (13) dont les contours correspondent de préférence au contour d'une chambre de dosage (31) est disposé dans au moins respectivement un quadrant (I-IV) du boîtier (11) divisé en quadrants (1-IV) compatibles par analogie à l'organe de distribution (30).

3. Distributeur selon la revendication 1 ou 2,
**caractérisé en ce que**
on peut clipser sur la périphérie de l'organe de distribution (30) un chapeau d'obturation (32) amovible avec un bac de récupération (20) formé dans celui-ci et de préférence muni de traits de graduation (33).

4. Distributeur selon la revendication 1, 2 ou 3,
**caractérisé en ce qu'**
un blocage (21) en forme d'une sécurité anti-torsion est prévu entre l'organe de distribution (30) et le chapeau d'obturation (32) à clipser avec le bac (20) de récupération.

5. Distributeur selon l'une ou plusieurs des revendications 1 à 4,
**caractérisé en ce qu'**
au moins un cran d'arrêt (22) est disposé entre l'organe de distribution (30) et la douille (18) centrale de la partie de boîtier (40) côté réservoir.

6. Distributeur selon l'une ou plusieurs des revendications 1 à 5,
**caractérisé en ce que**
dans son premier ou troisième quadrant (I ou III), la partie de boîtier (41) présente un orifice d'écoulement (14) supplémentaire pouvant être mis en coincidence avec un orifice de chargement (12), qui coopèrent pour former un passage libre.

## Claims

1. Dispenser for pourable parts, with a storage container (1), which receives the product, with a neck (2) and a discharge device (10), which is arranged thereat and which is provided with at least one inlet opening (12) at the container side and laterally offset relative to the inlet opening with at least one outlet opening (13) at the discharge side, as well as a dispensing element (30), which co-operates therewith and is constructed with at least one metering chamber (31) and which is rotatably arranged with its metering chamber or chambers (31) between the openings (12, 13), **characterised in that**
- the dispenser element (30) is arranged in a circular housing (11) which consists of two housing parts (40, 41), which are able to cover the dispenser element (30) at the top and the bottom and are oriented transversely with respect to the axis (x-x) thereof and
- of which the housing part (40) at the container side has a collar (16), which encloses the neck (2) of the container (1), with means for clipping on as well as a central sleeve (18), which opens towards the housing part (41) at the discharge side and into which a clip projection (19) present at the housing part (41) can be clipped, and
- the dispenser element (30) can preferably be divided into four quadrants (I-IV) of its circular shape and of these has, as seen in circumferential direction of the housing (11),
quadrant (I) a first sector "Rest Setting" and a second sector "Inlet",
quadrant (II) a first sector "Rest Setting" and a second sector "Outlet",
quadrant (III) a first sector "Rest Setting" and a second sector "Inlet",
quadrant (IV) a first sector "Rest Setting" and a second sector "Outlet",
and the compatible quadrants (I-IV), which co-operate with the quadrants (I-IV) of the dispenser element (30), of the housing (11) are arranged to be respectively offset relative to one another by an angular amount.

2. Dispenser according to claim 1, **characterised in that** arranged in at least a respective one of the quadrants (I-IV) of the housing (11) subdivided into compatible quadrants (I-IV) in correspondence with the dispenser element (30) is either an inlet opening (12) or an outlet opening (13), the profiles of which preferably correspond with the profile of a metering chamber (21).

3. Dispenser according to claim 1 or 2, **characterised in that** a removable closure cap (32) with a receiving container (20) - which is preferably provided with volume graduation lines (33) - constructed therein can be clipped to the dispenser element (30) at the circumference thereof.

4. Dispenser according to claim 1, 2 or 3, **characterised in that** a lock (21) in the form of a rotational securing means is provided between the dispenser element (30) and the clippable closure cap (32) with collecting container (20).

5. Dispenser according to one or more of claims 1 to 4, **characterised in that** a detent dog (22) is arranged between the dispenser element (30) and the central sleeve (18) of the housing part (40) at the container side.

6. Dispenser according to one or more of claims 1 to 5, **characterised in that** the housing part (41) has in its first or third quadrant (I or III) an additional outlet opening (14), which can be brought into correspondence in terms of position with an inlet opening (12) and which in the co-operating state forms a free passage.
